# FASCICULE DE BREVET EUROPEEN

(11) **EP 3 824 242 B1**
(45) Date de publication et mention de la délivrance du brevet: **04.05.2022**
(21) Numéro de dépôt: 19769882.2
(22) Date de dépôt: 18.07.2019
(51) Int. Cl.: F41A 23/20, F41A 23/24

(54) **SUPPORT D'ARME ET VÉHICULE COMPORTANT UN TEL SUPPORT**
LAFETTE FÜR EINE WAFFE UND FAHRZEUG MIT EINER SOLCHEN LAFETTE
MOUNT FOR A WEAPON, AND VEHICLE HAVING A MOUNT OF THIS KIND

(30) Priorité: 19.07.2018 FR 1800773
(43) Date de publication de la demande: 26.05.2021
(73) Titulaire: NEXTER Systems, 78034 Versailles Cedex (FR)
(72) Inventeur: GUENAND, Sylvain, 18023 Bourges (FR)
(74) Mandataire: Cabinet Chaillot
(86) Numéro de dépôt international: PCT/IB2019/056150
(87) Numéro de publication internationale: WO 2020/016823

(56) Documents cités:
- EP-A1- 0 626 551
- EP-B1- 0 626 551
- DE-A1-102011 008 698
- DE-C- 977 774

## Description

L'invention appartient au domaine technique des supports d'arme destinés à équiper un trou d'homme d'un véhicule et à celui des véhicules comportant de tels supports d'arme.

Il est connu du brevet EP0626551 un véhicule comportant un support d'arme disposant d'une pluralité de bras solidaires d'une circulaire par leur première extrémité et d'une arme par leur seconde extrémité. Les bras et l'arme peuvent passer d'une position rentrée ou repliée dans le véhicule à une position sortie ou déployée hors du véhicule en passant à travers un trou d'homme percé dans le toit du véhicule par pivotement des bras du support.

Lorsque les bras et l'arme sont en position repliée ils occupent un volume important à l'intérieur du véhicule, en dessous du trou d'homme, ce qui est préjudiciable à l'habitabilité du véhicule.

L'invention selon la revendication 1 propose de résoudre un tel problème par un support permettant à un occupant du véhicule de toujours pouvoir se positionner au voisinage du trou d'homme, même une fois le support en position repliée.

Avantageusement, le moyen de réglage de la longueur du bras comporte un montage télescopique.

Avantageusement, le montage télescopique comprend un moyen de blocage de la longueur du bras.

Avantageusement, le support d'arme comporte un moyen ressort assurant un déploiement automatique du bras lorsque ce dernier n'est plus immobilisé en position repliée par un moyen de maintien.

Avantageusement, le support d'arme comporte un moyen de blocage du pivotement des bagues entre elles.

L'invention porte aussi sur un véhicule militaire comportant un trou d'homme et une trappe, véhicule comportant un dispositif selon au moins l'une des caractéristiques précédentes.

Avantageusement, le véhicule militaire comporte une trappe qui en position fermée obture le trou d'homme et se trouve située au-dessus des bagues et du bras en position repliée. Avantageusement, la trappe constitue le moyen de maintien en position repliée du bras.

L'invention sera mieux comprise à la lecture de la description suivante, description faite à la lumière des dessins suivants dans lesquels:
[Fig. 1] : vue schématique partielle de trois quarts d'un véhicule équipé d'un support selon l'invention ;
[Fig. 2a] : vue schématique en coupe transversale d'un support selon l'invention en position déployée ;
[Fig. 2b] : vue de détail de trois quarts d'un support selon l'invention en position déployée ;
[Fig. 3] : vue partielle en perspective d'un support selon l'invention en position déployée ;
[Fig. 4] : vue partielle de trois quarts d'un support selon l'invention en position repliée ; et
[Fig. 5] : vue schématique en coupe transversale d'un support selon l'invention en position repliée.

Selon la figure 1, un véhicule 100 dont le toit 101 est percé par un trou d'homme 102 circulaire (seule une portion du toit 101 du véhicule 100 est représentée) comporte une trappe 103, qui est ici ouverte, et qui est destinée à interdire l'accès au trou d'homme lorsqu'elle est refermée. Un support d'arme 1 selon l'invention est rendu solidaire du véhicule 100 au niveau du toit 102.

Le support 1 comporte une bague, dite bague fixe 2, qui entoure le trou d'homme 102 et qui est solidaire du toit 101 du véhicule 100 par des moyens classiques (vis ou soudure).

Concentriquement à cette bague fixe 2 se situe une seconde bague, dite bague mobile 3, qui est apte à pivoter coaxialement à la bague fixe 2 par un montage de roulement. La bague mobile 3 porte un bras 5 qui lui est lié par une liaison pivot 4, d'axe sensiblement horizontal, et qui est situé à une première extrémité du bras 5.

Le bras 5 est ici représenté en position déployée dans laquelle il s'étend sensiblement verticalement au-dessus du toit 101.

A la seconde extrémité du bras 5 se situe une arme 104 en l'espèce un lance missile 104 apte à pivoter autour d'un axe verticale solidaire du bras 5. D'autres types d'arme telle qu'un lance grenade ou une mitrailleuse sont envisageables. La liaison de l'arme 104 et du bras 5 est assurée par un moyen de fixation qui permet de recevoir l'arme d'une façon démontable lorsque le bras est déployé. Le moyen de fixation sera de préférence un moyen à fixation rapide facilitant montage et démontage de l'arme une fois le bras 5 déployé. Par exemple le bras 5 pourra comporter un alésage 20 visible à la figure 3 situé dans son prolongement, alésage destiné à s'interfacer avec une tige (tige non visible) située sous l'arme ce qui permet une mise en place rapide et un pivotement en gisement de l'arme. La liaison entre l'arme et le bras sera sécurisée par une chainette amovible reliant l'arme et le bras pour éviter leur désolidarisation involontaire.

L'arme 104 est servie par un utilisateur 105 dont la partie supérieure du corps est sortie du véhicule par le trou d'homme 102. On note que l'utilisateur 105 est ici debout sur un siège 106, suspendu à l'intérieur du véhicule 100. Selon la figure 2a, La bague mobile 3 peut tourner relativement à la bague fixe 2 grâce à un roulement 6 logé d'une part dans une gorge interne de la bague fixe 2 et d'autre part dans une gorge externe de la bague mobile 3. Les bords de chacune des gorges sont reliés entre eux par des joints 7 qui assurent l'étanchéité du roulement.

Le mouvement relatif de chacune des bagues 2 et 3 permet de positionner angulairement le bras 5 sur 360 degrés autour de l'utilisateur (qui est visible avec son arme à la figure 1) afin de rendre l'usage de l'arme aisé pour toutes les directions de tir souhaitées.

Un moyen de blocage 8, tel que par exemple un doigt pouvant coulisser dans la bague mobile 3 et apte à rentrer dans un perçage de la bague fixe, permet de bloquer la rotation relative des bagues 2 et 3 afin d'immobiliser l'arme dans une position angulaire souhaitée comme visible aux figures 2a et 2b. Une pluralité de perçages est répartie de manière égale sur la circonférence interne de la bague fixe 2 pour offrir plusieurs positions angulaires de blocage en gisement.

Egalement visible à la figure 2b, la liaison pivot 4 comporte un moyen de verrouillage 12 en position déployée du bras 5 afin d'éviter que celui-ci ne se replie vers l'intérieur du véhicule de manière non désirée. Ce moyen est lui aussi constitué par une tige montée coulissante dans un étrier 14 solidaire d'une chape 15 de la liaison pivot 4, et qui pénètre dans un trou (non visible) porté par le bras 5.

Selon la figure 3, le bras 5 comporte deux parties 5a et 5b, aptes à coulisser longitudinalement l'une dans l'autre afin de former un montage télescopique 5c permettant le réglage de la longueur du bras 5. Le montage télescopique 5c permet, lorsque le bras 5 est déployé, de régler la hauteur à laquelle l'arme sera située afin de s'adapter aux besoins ergonomiques de l'utilisateur. Un autre moyen de blocage 13 est constitué par une tige montée coulissante dans un étrier 16 porté par la partie 5b du bras 5. Cette tige peut pénétrer dans des trous 17 portés par la partie coulissante 5a du bras 5 et permet de maintenir le réglage en place.

Selon les figures 4 et 5, le bras 5 est pivoté d'un quart de tour vers le bas et il est situé dans une position sensiblement horizontale après retrait de l'arme et repli du montage télescopique 5c.

L'arme, qui a été au préalable détachée du bras 5, est stockée par ailleurs dans le véhicule.

Selon la figure 5, la trappe 103 du véhicule est refermée et elle se situe au-dessus du support d'arme 1.

On note que le bras 5 est contenu dans un volume V délimité par la hauteur H des bagues 2 et 3 et le diamètre intérieur de la bague mobile 3.

Avantageusement, le bras 5 pourra être maintenu en position repliée par l'appui de la trappe 103 sur celui-ci.

Pour cela le bras 5 comportera un moyen ressort disposé au niveau de la liaisob pivot 4 (moyen ressort non visible) agissant contre l'action de la trappe et tendant à faire se déployer automatiquement le bras 5 lorsque la trappe 103 est ouverte.

La trappe 103 constitue alors un moyen de maintien en position repliée du bras 5. Il est bien entendu qu'il serait possible de prévoir un autre moyen de maintien qui ne serait libéré manuellement qu'après ouverture de la trappe.

Grâce à l'invention le bras 5 n'occupe qu'un volume réduit situé à la marge de la partie habitable du véhicule située sous le toit 102 du véhicule. En outre le support permet une mise en œuvre de l'arme simple et un pointage sûr de celle-ci du fait du confort apporté à son utilisateur.

## Revendications

1. Support d'arme (1) destiné à équiper un trou d'homme (102) d'un véhicule militaire (100), support (1) comportant une bague fixe (2), une bague mobile (3), un bras (5), une liaison pivot (4) et un roulement (6) tel que ladite bague fixe (2) étant solidarisable au véhicule (100) de manière à entourer le trou d'homme (102), ladite bague fixe (2) entourant ladite bague mobile (3) montée pivotante par rapport à ladite bague fixe (2) grâce audit roulement (6), la bague mobile (3) portant ledit bras (5) qui est solidaire de la bague mobile (3) par ladite liaison pivot (4) horizontale au niveau d'une première extrémité du bras (5), le bras (5) pouvant ainsi pivoter entre une première position dite repliée et une seconde position dite déployée, la seconde extrémité du bras (5) comportant un moyen de fixation (20) destiné à recevoir une arme (104) de façon démontable lorsque le bras (5) est déployé, support (1) **caractérisé en ce que** le bras (5) en position repliée est contenu dans un volume défini par la hauteur des bagues fixe (3) et mobile (3) et le diamètre intérieur de la bague mobile (3).

2. Support d'arme (1) selon la revendication 1, **caractérisé en ce que** le bras (5) comporte un moyen de réglage (5c) de sa longueur.

3. Support d'arme (1) selon la revendication 2, **caractérisé en ce que** le moyen de réglage (5c) de la longueur du bras (5) comporte un montage télescopique (5c).

4. Support d'arme (1) selon la revendication 3, **caractérisé en ce que** le montage télescopique (5c) comprend un moyen de blocage (16) de la longueur du bras (5).

5. Support d'arme (1) selon l'une des revendications 1 à 2 **caractérisé en ce qu'**il comporte un moyen ressort assurant un déploiement automatique du bras (5) lorsque ce dernier n'est plus immobilisé en position repliée par un moyen de maintien (12).

6. Support d'arme (1) selon l'une des revendications 1 à 5, **caractérisé en ce qu'**il comporte un moyen de blocage (8) du pivotement des bagues (2 et 3) entre elles.

7. Véhicule militaire (100) comportant un trou d'homme (102) et une trappe (103), véhicule (100) **caractérisé en ce qu'**il comporte un dispositif selon l'une des revendications 1 à 6.

8. Véhicule militaire (100) selon la revendication 7, **caractérisé en ce qu'**il comporte une trappe (103) qui en position fermée obture le trou d'homme (102) et se trouve située au-dessus des bagues (2 et 3) et du bras (5) en position repliée.

9. Véhicule militaire (100) selon la revendication 8 et comportant un support d'arme (1) selon la revendication 5, **caractérisé en ce que** la trappe (103) constitue le moyen de maintien (12) en position repliée du bras (5).

## Patentansprüche

1. Lafette (1), die bestimmt ist, ein Mannloch (102) eines Militärfahrzeugs (100) auszustatten, wobei die Lafette (1) einen festen Ring (2), einen beweglichen Ring (3), einen Arm (5), eine Drehzapfenverbindung (4) und ein Lager (6) aufweist, so dass der feste Ring (2) mit dem Fahrzeug (100) derart fest verbindbar ist, dass das Mannloch (102) umgeben wird, wobei der feste Ring (2) den beweglichen Ring (3) umgibt, der im Verhältnis zum festen Ring (2) dank des Lagers (6) schwenkend angebracht ist, wobei der bewegliche Ring (3) den Arm (5) trägt, der mit dem beweglichen Ring (3) anhand der horizontalen Drehzapfenverbindung (4) im Bereich eines ersten Endes des Arms (5) fest verbunden ist, wobei der Arm (5) somit zwischen einer ersten, als eingeklappt bezeichneten Position und einer zweiten, als ausgeklappt bezeichneten Position schwenken kann, wobei das zweite Ende des Arms (5) ein Befestigungsmittel (20) aufweist, das bestimmt ist, eine Waffe (104) demontierbar aufzunehmen, wenn der Arm (5) ausgeklappt ist, wobei die Lafette (1) **dadurch gekennzeichnet ist, dass** der Arm (5) in eingeklappter Position in einem Volumen enthalten ist, das von der Höhe des festen (3) und beweglichen (3) Rings und vom Innendurchmesser des beweglichen Ring (3) definiert ist.

2. Lafette (1) nach Anspruch 1, **dadurch gekennzeichnet, dass** der Arm (5) ein Mittel zum Einstellen (5c) seiner Länge aufweist.

3. Lafette (1) nach Anspruch 2, **dadurch gekennzeichnet, dass** das Mittel zum Einstellen (5c) der Länge des Arms (5) eine Teleskopmontage (5c) aufweist.

4. Lafette (1) nach Anspruch 3, **dadurch gekennzeichnet, dass** die Teleskopmontage (5c) ein Mittel zum Arretieren (16) der Länge des Arms (5) aufweist.

5. Lafette (1) nach einem der Ansprüche 1 bis 2, **dadurch gekennzeichnet, dass** sie ein Federmittel aufweist, das ein automatisches Ausklappen des Arms (5) sichert, wenn dieser nicht mehr in eingeklappter Position von einem Haltemittel (12) arretiert ist.

6. Lafette (1) nach einem der Ansprüche 1 bis 5, **dadurch gekennzeichnet, dass** sie ein Mittel zum Arretieren (8) des Schwenkens der Ringe (2 und 3) untereinander aufweist.

7. Militärfahrzeug (100), das ein Mannloch (102) und eine Klappe (103) aufweist, wobei das Fahrzeug (100) **dadurch gekennzeichnet, dass** es eine Vorrichtung nach einem der Ansprüche 1 bis 6 aufweist.

8. Militärfahrzeug (100) nach Anspruch 7, **dadurch gekennzeichnet, dass** es eine Klappe (103) aufweist, die in geschlossener Position das Mannloch (102) verdeckt und sich oberhalb der Ringe (2 und 3) und des Arms (5) in eingeklappter Position befindet.

9. Militärfahrzeug (100) nach Anspruch 8 und aufweisend eine Lafette (1) nach Anspruch 5, **dadurch gekennzeichnet, dass** die Klappe (103) das Haltemittel (12) des Arms (5) in eingeklappter Position darstellt.

## Claims

1. Mount (1) for a weapon, intended for fitting to a manhole (102) of a military vehicle (100), which mount (1) comprises a fixed ring (2), a mobile ring (3), an arm (5), a pivot link (4) and a bearing (6), such that said fixed ring (2) can be secured to the vehicle (100) so as to surround the manhole (102), wherein said fixed ring (2) surrounds said mobile ring (3), which is mounted so as to pivot with respect to said fixed ring (2) thanks to said bearing (6), the mobile ring (3) carrying said arm (5), which is secured to the mobile ring (3) by said horizontal pivot link (4) at a first end of the arm (5), wherein the arm (5) can thus pivot between a first, so-called folded position, and a second, so-called unfolded position, the second end of the arm (5) comprising a fastening means (20) intended to receive a weapon (104) in a removable manner when the arm (5) is unfolded, the mount (1) being **characterised in that** the arm (5) in the folded position is contained inside a volume defined by the height of the fixed (2) and mobile (3) rings and the inside diameter of the mobile ring (3).

2. The mount (1) for a weapon according to claim 1, **characterised in that** the arm (5) comprises a means (5c) for adjusting its length.

3. The mount (1) for a weapon according to claim 2, **characterised in that** the means (5c) for adjusting the length of the arm (5) comprises a telescopic assembly (5c).

4. The mount (1) for a weapon according to claim 3, **characterised in that** the telescopic assembly (5c) comprises a means (16) for locking the length of the arm (5) .

5. The mount (1) for a weapon according to one of claims 1 to 2, **characterised in that** it comprises a spring means ensuring an automatic unfolding of the arm (5) when the latter is no longer immobilised in the folded position by a holding means (12).

6. The mount (1) for a weapon according to one of claims 1 to 5, **characterised in that** it comprises a means (8) for locking the pivoting of the rings (2 and 3) relatively to one another.

7. A military vehicle (100) comprising a manhole (102) and a hatch (103), which vehicle (100) is **characterised in that** it comprises a device according to one of claims 1 to 6.

8. The military vehicle (100) according to claim 7, **characterised in that** it comprises a hatch (103) that, in closed position, closes the manhole (102) and is located above the rings (2 and 3) and the arm (5) in the folded position.

9. The military vehicle (100) according to claim 8 and comprising a mount (1) for a weapon according to claim 5, **characterised in that** the hatch (103) constitutes the means (12) for holding the arm (5) in the folded position.
